# EUROPÄISCHE PATENTSCHRIFT

(11) **EP 0 027 865 B1**
(45) Veröffentlichungstag und Bekanntmachung des Hinweises auf die Patenterteilung: **29.02.1984**
(21) Anmeldenummer: 80104814.1
(22) Anmeldetag: 14.08.1980
(51) Int. Cl.: F02D 17/02, F02D 5/02

(54) **Einrichtung zum Regeln der Fahrgeschwindigkeit eines Kraftfahrzeugs mit einer teilweise abschaltbaren Mehrzylinder-Brennkraftmaschine**
Device for controlling the speed of a motor vehicle with a selectable number of cylinders of a multi-cylinder internal-combustion engine
Dispositif pour règler la vitesse d'un véhicule à moteur avec mise hors circuit d'au moins un cylindre d'un moteur à combustion interne à plusieurs cylindres

(30) Priorität: 24.10.1979 DE 2942851
(43) Veröffentlichungstag der Anmeldung: 06.05.1981
(73) Patentinhaber: VDO Adolf Schindling AG, D-60487 Frankfurt (DE)
(72) Erfinder: Collonia, Harald, D-6246 Glashütten/Ts. (DE)
(74) Vertreter: Könekamp, Herbert, Dipl.-Ing.

## Beschreibung

Die Erfindung bezieht sich auf eine Einrichtung zum Regeln der Fahrgeschwindigkeit eines Kraftfahrzeugs mit einer Mehrzylinder-Brennkraftmaschine nach dem Oberbegriff des Anspruchs 1.

Bei bekannten Einrichtungen dieser Gattung wird auf ein Gestänge zwischen Drosselklappe und Gaspedal bzw. Einspritzpumpe und Gaspedal verzichtet. Statt dessen ist ein elektrischer Regler vorhanden, dessen Istwerteingang mit einem Signal eines mit dem Gaspedal gekuppelten ersten Stellungsgebers und dessen Sollwerteingang mit einem Signal eines mit der Drosselklappe gekuppelten zweiten Stellungsgebers beaufschlagt ist. Um zu gewährleisten, daß solche Einrichtungen auch im nicht stationären Betrieb der Brennkraftmaschine, also beispielsweise im Beschleunigungsfall oder zu Beginn und am Ende des Schubbetriebs, ein optimales Gemisch zur Erzielung eines möglichst hohen Wirkungsgrades erzeugen, wird bei einer Weiterbildung dieser Einrichtungen die Geschwindigkeit der Drosselklappenstellungsänderung nicht mehr allein von der Bedienungsperson, sondern von einer Betriebskenngröße abhängig gemacht (DE-A-2751 125). Zu diesem Zweck ist der Istwerteingang des Reglers mit einem, die Änderungsgeschwindigkeit des Drosselklappen-Öffnungswinkels begrenzenden Drehzahlsignal beaufschlagt. Zur Erzeilung eines möglichst hohen Wirkungsgrades einer Brennkraftmaschine ist es ferner bekannt, bei Mehrzylinder-Brennkraftmaschinen außerhalb des Vollastbereichs einzelne Zylinder abzuschalten. Dadurch werden die weiter betriebenen Zylinder annähernd im Vollastbereich gefahren, so daß der Wirkungsgrad ansteigt. Zum Stand der Technik gehören verschiedene Möglichkeiten der Abschaltung von' Zylindern, beispielsweise die Ventilabschaltung (DE-A-27 37 613), die Kurbeltriebsabschaltung oder die Abschaltung der Verbrennungsgemischzufuhr. Hierbei treten bei Ab- und Zuschaltung des bzw. der Zylinder Leistungssprünge auf, die sich störend auf den Fahrbetrieb auswirken.

Bei einer bekannten Einrichtung (US-A-3765394) werden diese Leistungssprünge dadurch zu beseitigen versucht, daß im Zeitpunkt des Leistungssprungs die Lage der Drosselklappe durch mechanische Stellmittel korrigiert wird. Eine solche Einrichtung hat jedoch den Nachteil, daß sie verhältnismäßig aufwendig ist. Zudem läßt die Genauigkeit der Kompensation noch zu wünschen übrig.

Es ist daher Aufgabe der Erfindung, eine Einrichtung nach dem Gattungsbegriff des Anspruchs 1 so weiterzubilden, daß sie eine Zu- und Abschaltung von Zylindern unter Kompensation des dabei auftretenden Leistungsprungs durch eine Korrektur der Drosselklappe mit einem möglichst geringen Aufwand gestattet.

Diese Aufgabe wird erfindungsgemäß dadurch gelöst, daß zum Abschalten mindestens eines Zylinders der Brennkraftmaschine in Abhängigkeit von mindestens einem Betriebsparameter elektrisch steuerbare Abschaltelemente und elektrische Steuersignale für die Abschaltelemente erzeugende Mittel vorhanden sind, die vom Ausgangsslgnal des ersten Stellungsgebers beaufschlagt sind, und daß in die Leitung zwischen dem Ausgang des ersten Stellungsgebers und dem Sollwerteingang des Reglers in Abhängigkeit von den Steuersignalen zur Steuerung der Abschaltelemente gesteuerte Mittel zur Erzeugung eines Drosselklappensprungs angeordnet sind.

Neben den üblicherweise zum Außerbetriebsetzen des bzw. der Zylinder verwendeten Abschaltelemente und deren Ansteuerung werden bei der erfindungsgemäßen Einrichtung zur Korrektur der Drosselklappenstellung bei einem Leistungssprung in wenig aufwendiger Weise lediglich einige elektrische Bauelemente benötigt, wie sich aus nachstehendem ohne weiteres ergibt. Mit der erfindungsgemäßen Einrichtung wird also eine rückwirkungsfreie Zylinderabschaltung geschaffen, die den bei der Ab- und Zuschaltung des Zylinders auftretenden Leistungssprung wirksam kompensiert und deren technischer Aufwand äußerst gering ist.

Weitere zweckmäßige Merkmale sind in den abhängigen Ansprüchen angegeben.

Durch die Massnahme nach Anspruch 2 kann der Drosselklappensprung bzw. der Sprung des das Kraftstoff-Luft-Gemisch beeinflussenden Organs in wenig aufwendiger Weise an unterschiedliche Brennkraftmaschinen und/oder Fahrzeuge angepasst werden. Dadurch ist eine einfache Optimierung des Drosselklappensprungs möglich. Ferner wird die Lagerhaltung der optimierten Einrichtungen für die unterschiedlichen Einsatzzwecke kostengünstig gehalten.

Die Ausgestaltung der Einrichtung nach Anspruch 3 sieht vor, dass der Drosselklappensprung in einer solchen Weise in Abhängigkeit von der Drehzahl variiert werden kann, dass sich die Drehzahl praktisch nicht auf den glatten Übergang beim Zu- und Abschalten von Zylindern auswirkt.

Gemäss Anspruch 4 werden die voranstehenden Vorteile auch erzielt, wenn nicht nur eine einzige Schaltstufe vorgesehen ist, bei der Zylinder zu- bzw. abgeschaltet werden, sondern mindestens eine weitere Schaltstufe, beispielsweise zum stufenweisen Abschalten von zwei Zylindern und vier Zylindern eines AchtzylinderMotors.

Anspruch 5 gibt eine besonders wenig aufwendige Realisierung der Mittel zum Erzeugen der elektrischen Steuersignale zur Steuerung der Abschaltelemente an.

Gemäss Anspruch 6 wird die Einrichtung weiterhin so ausgestaltet, dass mit dem Zu- und Abschalten von Zylindern auch das Übersetzungsverhältnis der Übertragung der Gaspedalstellung auf die Drosselklappe bzw. das das Kraftstoff-Luft-Gemisch beeinflussende Organ ermöglicht ist. Damit kann das Übersetzungsverhältnis zwischen Gaspedal und Drosselklappe im Teilzylinderbetrieb der geänderten Motorleistung angepasst werden. Beispielsweise kann beim Betrieb eines Achtzylindermotors mit vier Zylindern erreicht werden, dass bereits bei dem halben Pedalweg mit Vollgas gefahren wird.

Gemäss Anspruch 7 werden als Mittel sowohl zum Verändern des Übersetzungsverhältnisses als auch zur Erzeugung des Drosselklappensprungs im wesentlichen Differenzverstärker für jede Sprungstelle vorgesehen. Durch diese Differenzverstärker, deren einer Eingang in Abhängigkeit von den Steuersignalen zur Steuerung der Abschaltelemente gesteuert wird, wird in Verbindung mit den übrigen Schaltungselementen erreicht, dass sich das Verhältnis von Rückkoppelungswiderstand zu Eingangswiderstand des einen Eingangs in Abhängigkeit von den Steuersignalen, mit denen die Basisanschlüsse der Transistoren gesteuert werden, deren Kollektor-Emitterkreis am Eingang des Differenzverstärkers liegt, geändert wird. Damit wird sowohl die wirksame Verstärkung des Differenzverstärkers durch die Steuersignale an den genannten Basisanschlüssen geändert als auch das Sollwert-Signalniveau an dem Sollwerteingang, des Reglers, welches die Drosselklappenstellung bzw. den Drosselklappensprung bestimmt.

In der Zeichnung ist mit 1 ein erster elektrischer Stellungsgeber bezeichnet, der mit einem Gaspedal 2 gekuppelt ist. Der elektrische Stellungsgeber ist über eine Leitung 3 an einen Sollwerteingang 4 eines elektrischen Stellungsreglers 5 angeschlossen. Der Istwerteingang dieses Reglers ist mit 6 bezeichnet. Er steht über einen zweiten elektrischen Stellungsgeber 7, einem Motor8, in Verbindung, der eine Drosselklappe 9 verstellt.

Der als Stellungsregler ausgebildete elektrische Regler 5 kann in bekannter Weise einen Verstärker, der mit einem Vergleicher zum Vergleich des Sollwerts und des Istwerts eingangsseitig verbunden ist und gegebenenfalls internen Rückführungen enthalten.

Die bisher beschriebene Anordnung gehört zu einem sogenannten elektrischen Gaspedal, da eine Veränderung der Stellung des Gaspedals 2 durch den elektrischen Regler 5 in eine entsprechende Verstellung der Drosselklappe 9 umgesetzt wird. Dabei wird die Stellung der Drosselkiappe 9 zu dem Istwerteingang zurückgemeldet, bis das Istwert-Signal gleich dem Sollwert-Signal an dem Sollwerteingang 4 geworden ist.

Von dem ersten Stellungsgeber werden ferner zwei Differenzverstärker 10, 11 gespeist, und zwar in deren ersten Eingang 12 bzw. 13. Der jeweils zweite Eingang des Differenzverstärkers 14 bzw. 15 wird mit einem Schwellwertsignal gespeist. Dadurch entsteht an dem Ausgang jedes Differenzverstärkers nur dann eine Spannung einer vorgegebenen Polarität, wenn das Ausgangssignal des ersten Stellungsgebers das Schwellwertsignal U, bzw. U_{?} an den jeweils zweiten Eingang des Differenzverstärkers überschreitet. Diese mit Schwellwertsignalen gespeisten Differenzverstärker stellen Mittel zur Erzeugung elektrischer Steuersignale zur Steuerung von Abschaltelementen dar, die für den siebten und achten Zylinder an einer Klemme 16 angeschlossen sind und für den fünften und sech Zylinder an einer Klemme 17 kontaktiert sind. Dabei wird von einem Achtzylinder-Motor ausgegangen. Die Abschaltelemente bestehen vorzugsweise in Magnetventilen, die den Kolben einer Einspritzpumpe zugeordnet sind, welche zu den entsprechenden Zylindern gehören. Die Klemmen 16 und 17 stehen mit der Kollektor-Emitterstrecke je eines Transistors 18 bzw. 19 in Verbindung, dessen Basis über einen Basiswiderstand 20 bzw. 21 von dem Ausgang des Differenzverstärkers 10 bzw. 11 gespeist wird. Die Ausgänge der Differenzverstärker 10 bzw. 11 bilden also die Steuersignale zur Steuerung der Abschaltelemente.

Diese Steuersignale werden ausserdem in Mittel zum Ändern des Übersetzungsverhältnisses in Abhängigkeit von der Aktivierung der Abschaltelemente eingespeist, die zugleich mit der Zu-oder Abschaltung einzelner Zylinder einen Drosselklappensprung hervorrufen.

Diese Mittel bestehen im wesentlichen aus einem Differenzverstärker 23, der in die Leitung 3 eingefügt ist. Dabei steht ein erster Eingang 24 des Differenzverstärkers in leitender Verbindung mit dem ersten elektrischen Stellungsgeber 1. Der zweite Eingang 25 des Differenzverstärkers ist über einen ersten Widerstand 26 mit dem Ausgang rückgekoppelt. Ausserdem stehen mit dem zweiten Eingang zwei parallel geschaltete Reihenschaltungen je eines zweiten bzw. dritten Widerstands 27 bzw. 28 mit der Reihenschaltung je einer Kollektor-Emitterstrecke eines Transistors 29, 30 in Verbindung. Die Basisanschlüsse der Transistoren 29 bzw. 30 werden über je einen Basiswiderstand 20a bzw. 21a mit dem Ausgangssignal des Differenzverstärkers 11 bzw. 10 beaufschlagt.

Durch die voranstehenden Mittel zum Ändern des Übersetzungsverhältnisses wird bei einer Abschaltung der siebten und achten Zylinder durch den Differenzverstärker 11, wenn also der Achtzylinder-Motor mit nur sechs Zylindern betrieben wird, ein Wert gleich der Summe der Widerstände 26 und 27, dividiert durch den Widerstandswert 27 erhalten. Wird der Differenzverstärker 10 auch zur Abschaltung des fünften und sechsten Zylinders aktiviert, so dass der Motor nur noch mit vier Zylindern läuft, so wird das Übersetzungsverhältnis der Spannungsübertragung in der Leitung 3 auf einen Wert gleich der Summe der Widerstände 26 und 28, dividiert durch den Widerstand 28 reduziert. Läuft dagegen der Motor mit allen acht Zylindern betriebsmässig, so ist das Übersetzungsverhältnis in der Leitung 3 gleich eins.

Bei einer Änderung des Übersetzungsverhältnisses durch die zu- oder abgeschalteten Eingangswiderstände dieses Differenzverstärkers tritt zugleich ein entsprechender Pegelsprung des Ausgangs des Differenzverstärkers ein, der einen Sollwertsprung darstellt, an dem sich das Stellorgan und damit die Drosselklappenstellung anpasst, bis Sollwert und Istwert wieder übereinstimmen.

## Patentansprüche

1. Einrichtung zum Regeln der Fahrgeschwindigkeit eines Kraftfahrzeugs mit einer Mehrzylinder-Brennkraftmaschine, mit einem elektrischen Regler (5), dessen Sollwerteingang (4) mit dem Ausgangssignal eines ersten, mit einem Gaspedal (2) gekoppelten elektrischen Stellungsgebers (1) beaufschlagt ist und dessen Istwerteingang (6) mit dem Ausgangssignal eines zweiten elektrischen Stellungsgebers (7) beaufschlagt ist, der mit einem Stellorgan einer elektrischen Stellvorrichtung (8) gekoppelt ist, welches mit einem das Kraftstoff-Luft-Gemisch beeinflussenden Element (Drosselklappe 9) in Wirkverbindung steht, dadurch gekennzeichnet, daß zum Abschalten mindestens eines Zylinders der Brennkraftmaschine in Abhängigkeit von mindestens einem Betriebsparameter elektrisch steuerbare Abschaltelemente und elektrische Steuersignale für die Abschaltelemente erzeugende Mittel (10 bis 15) vorhanden sind, die vom Ausgangssignal des ersten Stellungsgebers (1) beaufschlagt sind, und daß in die Leitung (3) zwischen dem Ausgang des ersten Stellungsgebers (1) und dem Sollwerteingang (4) des Reglers (5) in Abhängigkeit von den Steuersignalen zur Steuerung der Abschaltelemente gesteuerte Mittel (23 bis 30) zur Erzeugung eines Drosselklappensprungs angeordnet sind.

2. Einrichtung nach Anspruch 1, dadurch gekennzeichnet, dass die Mittel (23-30) zur Erzeugung des Drosselklappensprungs elektronisch programmierbar sind.

3. Einrichtung nach Anspruch 1 oder 2, dadurch gekennzeichnet, dass die Mittel (23-30) zur Erzeugung des Drosselklappensprungs zur Veränderung der Sprunghöhe in Abhängigkeit von der Drehzahl mit einer drehzahlproportionalen Spannung beaufschlagt sind.

4. Einrichtung nach Anspruch 1, dadurch gekennzeichnet, dass die Mittel (10-15) zum Erzeugen elektrischer Steuersignale zur stufenweisen Steuerung der Abschaltelemente und stufenweisen Abschalten einer Zahl von mehreren Zylindern in Abhängigkeit von dem Ausgangssignal des ersten Stellungsgebers (1) ausgebildet sind.

5. Einrichtung nach einem der Ansprüche 1 bis 4, dadurch gekennzeichnet, dass die Mittel (10-15) zum Erzeugen elektrischer Steuersignale zur Steuerung der Abschaltelemente einen Differenzverstärker (10 bzw. 11) umfassen, dessen erster Eingang (12 bzw. 13) mit dem Ausgangssignal des ersten Stellungsgebers (1), dessen zweiter Eingang (14 bzw. 15) mit einem fest eingestellten Schwellwertsignal (U₂ bzw. Ui) beaufschlagt wird und dessen Ausgang mit den Abschaltelementen der Zylinder (z. B. Magnetventile einer Einspritzanlage) in Wirkverbindung steht.

6. Einrichtung nach einem der Ansprüche 1 bis 5, dadurch gekennzeichnet, dass in die Wirkverbindung zwischen dem Ausgang des ersten Stellungsgebers (1) und dem Sollwerteingang (4) des Reglers (5) Mittel zum Verändern des Übersetzungsverhältnisses (23-32) bzw. des Übertragungsmaßes des Ausgangssignals des ersten Stellungsgebers (1) in Abhängigkeit von der Aktivierung der Abschaltelemente angeordnet sind.

7. Einrichtung nach Anspruch 6, dadurch gekennzeichnet, dass als Mittel zum Verändern des Übersetzungsverhältnisses und zur Erzeugung des Drosselklappensprungs (23-32) in eine Leitung zwischen dem Ausgang des ersten Stellungsgebers (1) und dem Sollwerteingang (4) des Reglers (5) ein weiterer Differenzverstärker (23) angeordnet ist, dessen erster Eingang (24) mit dem Ausgang des ersten Stellungsgebers (1) verbunden ist und dessen zweiter Eingang (25) über einen ersten Widerstand (26) mit seinem Ausgang, der mit dem Sollwerteingang des Reglers (5) in Verbindung steht, verbunden ist und ausserdem über mindestens eine Reihenschaltung je eines zweiten bzw. dritten Widerstands (27 bzw. 28) mit einer Kollektor-Emitterstrecke je eines Transistors (29 bzw. 30) auf Nullpotential schaltbar ist, und dass die Basisanschlüsse der Transistoren (29 bzw. 30) mit den Ausgängen der mit den Schwellwerten beaufschlagten Differenzverstärker (11 bzw. 10) in Verbindung stehen.

## Claims

1. Apparatus for regulating the travel speed of a motor vehicle having a multi-cylinder internal combustion engine, with an electrical controller (5) whose desired value input (4) is fed with the output signal of a first electrical position pickup (1) coupled with an accelerator pedal (2) and whose actual value input (6) is fed with the output signal of a second electrical position pickup (7) which is connected with a regulating element of an electrical regulating unit (8) which is operatively connected with an element (throttle valve 9) influencing the fuel-air mixture, characterised in that for putting at least one of the cylinders of the internal combustion engine out of operation there are provided switchoff elements controllable electrically in dependence on at least one operating parameter and means (10 to 15) producing electrical control signals for the switchoff elements, the output signal of the first position pickup (1) being fed into said means, and that means (23 to 30) controlled in dependence on the control signals for controlling the switchoff elements are arranged in the line (3) between the output of the first position pickup (1) and the desired value input (4) of the controller (5), for producing a throttle valve jump.

2. Apparatus according to claim 1, characterised in that the means (23-30) for producing the throttle valve jump are electronically programmable.

3. Apparatus according to claim 1 or 2, characterised in that the means (23-30) for producing the throttle valve jump are fed with a voltage proportional to the rotational speed for varying the amount of the jump in dependence on the rotational speed.

4. Apparatus according to claim 1, characterised by constructing the means (10-15) for producing the electrical control signals for stepwise control of the switchoff elements and stepwise putting out of operation a plurality of cylinders in dependence on the output signal of the first position pickup (1).

5. Apparatus according to one of claims 1 to 4, characterised in that the means (10-15) for producing electrical signals for controlling the switchoff elements comprise a differential amplifier (10 and 11 respectively) whose first input (12 and 13 respectively) is fed with the output signal of the first position pickup (1), whose second input (14 and 15 respectively) is fed with a fixedly set threshold value signal (U₂, U, respectively), and whose output is operatively connected with the switchoff elements of the cylinders (e. g. electromagnetic valves of an injection system).

6. Apparatus according -to one of claims 1 to 5, characterised by arranging in the operative connection between the output of the first position pickup (1) and the desired value input (4) of the controller (5) means for varying the transmission ratio (23-32) or the extent of transmission of the output signal of the first position pickup (1) in dependence on the actuation of the switchoff elements.

7. Apparatus according to claim 6, characterised in that as means for varying the transmission ratio and for producing the throttle valve jump (23-32) there is arranged in the line between the output of the first position pickup (1) and the desired value input (4) of the controller (5) a further differential amplifier (23) whose first input (24) is connected to the output of the first position pickup (1) and whose second input (25) is connected by way of a first resistor (26) to its output which is connected with the desired value input of the controller (5), and is switchable to zero potential through the agency of at least one series connection of in each case a second and third resistor respectively (27, 28 respectively) with a collector-emitter path of a transistor (29, 30 respectively) and that the base contacts of the transistors (29, 30 respectively) are connected to the outputs of the differential amplifiers (11 and 10 respectively) into which the threshold values are fed.

## Revendications

1. Dispositif pour la régulation de la vitesse de marche d'un véhicule automobile pourvu d'un moteur à combustion interne à plusieurs cylindres, comportant un régulateur électrique (5) dont l'entrée de valeur de consigne (4) reçoit le signal de sortie d'un premier capteur électrique de position (1) accouplé à une pédale d'accélérateur (2) et dont l'entrée de valeur réelle (6) reçoit le signal de sortie d'un second capteur électrique de position (7), qui est accouplé avec un organe de manoeuvre d'un dispositif électrique de manoeuvre (8), qui coopère avec un élément (papillon 9) influençant le mélange air-carburant, caractérisé en ce que, pour la coupure d'au moins un cylindre du moteur à combustion interne, il est prévu des éléments de coupure pouvant être commandés électriquement en fonction d'au moins un paramètre de fonctionnement et des moyens (10 à 15) produisant des signaux électriques de commande des éléments de coupure et qui sont sollicités par un signal de sortie du premier capteur de position (1), et en ce qu'il est prévu dans le conducteur (3) reliant la sortie du premier capteur de position (1) à l'entrée de valeur de consigne (4) du régulateur (5), des moyens (23 à 30) commandés en fonction des signaux assurant la commande des éléments de coupuré pour produire un échelon d'avance de papillon.

2. Dispositif selon la revendication 1, caractérisé en ce que les moyens (23-30) pour produire l'échelon de mouvement du papillon peuvent être programmés électroniquement.

3. Dispositif selon l'une des revendications 1 ou 2, caractérisé en ce que les moyens (23-30) pour produire l'échelon de mouvement de papillon sont sollicités, pour la modification de la hauteur d'échelon en fonction de la vitesse de rotation, par une tension proportionnelle à la vitesse de rotation..

4. Dispositif selon la revendication 1, caractérisé en ce que les moyens (10-15) pour produire des signaux électriques de commande sont agencés pour la commande échelonnée des éléments de coupure et pour la coupure échelonnée d'un certain nombre de plusieurs cylindres en fonction du signal de sortie du premier capteur de position (1).

5. Dispositif selon l'une des revendications 1 à 4, caractérisé en ce que les moyens (10-15) pour produire des signaux électriques de commande des éléments de coupure comportent un amplificateur de différence (10, 11) dont une première entrée (12, 13) reçoit le signal de sortie du premier capteur de position (1), dont une seconde entrée (14, 15) reçoit un signal de valeur de seuil (U₂, Uᵢ) réglé de façon fixe et dont la sortie coopère avec les éléments de coupure des cylindres (par exemple des électrovalves d'une installation d'injection).

6. Dispositif selon l'une des revendications 1 à 5, caractérisé en ce qu'il est prévu dans la liaison existant entre la sortie du premier capteur de position (1) et l'entrée de valeur de consigne (4) du régulateur (5) des moyens pour modifier le rapport de transmission (23-32) ou le degré de transmission du signal de sortie du premier capteur de position (1) en fonction de l'actionnement des éléments de coupure.

7. Dispositif selon la revendication 6, caractérisé en ce que, comme moyens pour modifier le rapport de transmission et pour produire l'échelon de mouvement du papillon (23-32), il est prévu, dans un conducteur entre la sortie du premier capteur de position (1) et l'entrée de valeur de consigne (4) du régulateur (5), un autre amplificateur de différence (23) dont une première entrée (24) est reliée à la sortie du premier capteur de position (1) et dont une seconde entrée (25) est reliée par l'intermédiaire d'une première résistance (26) à sa sortie, qui est reliée à l'entrée de valeur de consigne du régulateur (5), et qui peut en outre être amenée à un potentiel nul par l'intermédiaire d'au moins un circuit-série se composant d'une seconde ou d'une troisième résistance (27, 28) et de la voie collecteur-émetteur d'un transistor respectif (29, 30) et en ce que les connexions de base des transistors (29, 30) sont reliées aux sorties des amplificateurs de différence (11, 10) sollicités par les valeurs de seuil.
